# EUROPÄISCHE PATENTANMELDUNG

(11) **EP 0 773 602 A2**
(43) Veröffentlichungstag der Anmeldung: **14.05.1997**
(21) Anmeldenummer: 96118228.4
(22) Anmeldetag: 13.11.1996
(51) Int. Cl.: H01R 13/44, H01R 13/52, H01R 13/56, H01R 17/04

(54) **Steckvorrichtungs-System**

(30) Priorität: 13.11.1995 CH 3202/95
(71) Anmelder: DÄTWYLER AG KABEL + SYSTEME, CH-6460 Altdorf (CH)
(72) Erfinder: Onodi, Tamas Dr., 6460 Altdorf (CH)
(74) Vertreter: Turi, Michael, Dipl.-Phys.

(57) **Zusammenfassung**

Die Erfindung betrifft ein Steckvorrichtungs-System, das für Hochspannung im Mittelspannungsbereich sowie für darunterliegende Spannungen, insbesondere zur Verbindung von durchlaufenden Kabeln in Eisenbahnzügen ausgelegt ist und durch wenigstens zwei komplementäre Steckvorrichtungen (2, 3) zum Herstellen wenigstens einer Leiterverbindung gebildet wird, wobei die Steckvorrichtungen (2, 3) innere Leiterteile (6, 7, 10, 11) sowie äußere Gehäuseteile (8, 9) aufweisen, und wobei die Leiterteile (6, 7, 10, 11) im zusammengesteckten Zustand des Steckvorrichtungs-Systems (1) lückenlos und dicht mit isolierendem Material gegenüber den Gehäuseteilen (8, 9) abgedeckt sind. Gemäß einem weiteren Aspekt der Erfindung sind spannungsführende Leiterkontaktteile (6, 7) so mit isolierendem Material ausgerüstet sind, daß im getrennten, aber steckbereiten Zustand des Steckvorrichtungs-Systems (1) bei beiden Steckvorrichtungen (2, 3) eine Berührung spannungsführender Teile durch Personen ausgeschlossen ist. Gemäß einem dritten Aspekt ist das Leiterkontaktteil (6, 7) im Verpreßbereich weich und im Steckbereich hart ausgebildet.

## Beschreibung

Die Erfindung betrifft ein Steckvorrichtungs-System, welches für Hochspannung im Mittelspannungsbereich (1 kV bis 30 kV), insbesondere im unteren Mittelspannungsbereich ausgelegt ist. Zahlenmäßig liegt der letztgenannte Bereich zwischen 1 kV und 6 kV, insbesondere zwischen 2 kV und 4 kV; eine für diesen Bereich typische Spannung beträgt ungefähr 3 kV. Das Steckvorrichtungssystem kann aber auch für darunterliegende Spannungen (z.B. im Bereich von 110 V bis 1 kV) ausgelegt sein.

Das Steckvorrichtungs-System ist insbesondere für eine Verwendung im Bereich der Eisenbahntechnik geeignet. Die moderne Entwicklung bei Reisezügen und zum Teil bereits auch bei Güterzügen geht dahin, lockbespannte Züge durch Triebwagenzüge zu ersetzen. Hierbei sind alle oder zumindest ein beträchtlicher Teil der Waggons eines Zuges mit Antriebseinrichtungen ausgerüstet, wie Steuereinheiten, Umrichtern und Antriebsmotoren. Bei solchen modernen Triebzügen müssen die einzelnen Waggons durch ein oder mehrere Kabel im obengenannten Spannungsbereich elektrisch miteinander verbunden sein. Die Kabel dienen der Energieübertragung (typischerweise 3 kV Wechselstrom bei 16 2/3 Hz, 50 Hz oder variabler Frequenz mit 100 A bis 1200 A). Um die einzelnen Waggons eines Triebzugverbands trennen zu können, muß die elektrische Verbindung lösbar sein. Die Erfindung stellt ein hierfür geeignetes Steckvorrichtungs-System bereit.

Im Stand der Technik sind Steckvorrichtungs-Systeme zur Verbindung von durchlaufenden Kabeln in Eisenbahnzügen bekannt, etwa zur Versorgung der Waggons eines herkömmlichen Zuges mit Heizstrom. Die bekannten Systeme führen im Eisenbahnbetrieb immer wieder zu Ausfällen durch Kurzschlüsse. Auch kommt es hin und wieder zu Unfällen beim Bedienungspersonal durch Stromschlag.

Ein Steckvorrichtungs-System für Spannungen von z.B. 25 kV zur Verwendung in Eisenbahnzügen ist aus der DE 195 09 012 A1 bekannt.

Die Erfindung hat sich zum Ziel gesetzt, ein Steckvorrichtungs-System mit größerer Betriebssicherheit und Unfallsicherheit bereitzustellen.

Die Erfindung löst den ersten Aspekt dieses Problems (Betriebssicherheit) mit dem Steckvorrichtungs-System gemäß Anspruch 1 und den zweiten Aspekt (Unfallsicherheit) mit dem Steckvorrichtungs-System gemäß Anspruch 10. Besonders vorteilhaft ist eine Vereinigung beider Aspekte in einem Steckvorrichtungs-System. Ein dritter Aspekt der Erfindung gemäß Anspruch 15 ist schließlich auf eine besondere Ausbildung eines Leiterkontaktteils einer Steckvorrichtung gerichtet, welche die Standfestigkeit gegenüber häufigem Zusammenstecken und Trennen (wie es im Eisenbahnbetrieb auftritt) erhöht.

Selbstverständlich eignet sich das erfindungsgemäße Steckvorrichtungs-System auch hervorragend für andere (z.B. stationäre) Anwendungen, z.B. in der Industrie, in Werkstätten oder Haushalten.

Um zu dem ersten Lösungsaspekt mit dem Ziel einer Vermeidung von Kurzschlüssen zu gelangen, mußte zunächst folgendes erkannt werden: bei herkömmlichen Steckvorrichtungs-Systemen sind im allgemeinen - zumindest soweit sie für den unteren Mittelspannungsbereich oder den darunterliegenden Bereich ausgelegt sind - innere Leiterteile gegenüber äußeren, auf Masse liegenden Gehäuseteilen zumindest stellenweise nur durch eine Luftschicht isoliert, denn dies reicht bei solchen Spannungen zur Isolation völlig aus. Es wurde erkannt, daß Kondenswasserfilme für das Auftreten von Kurzschlüssen bei solchen Steckvorrichtungs-Systemen verantwortlich sind, denn die durch Luft voneinander isolierten Leiter- und Gehäuseteile können i.a. durch einen Kondenswasserfilm miteinander verbunden werden, welcher aufgrund gelöster Ionen eine ausreichende Leitfähigkeit für einen Stromfluß aufweist. Dieser Stromfluß wäre an sich wegen seiner geringen Stromstärke unschädlich, er führt aber zum Trocknen des Kondenswasserfilms an der dünnsten Stelle. Bei der damit einhergehenden Unterbrechung des Stromflusses kann sich ein Lichtbogen bilden, der schließlich zum Volldurchschlag (d.h. Kurzschluß) führt. Eine wasserdichte Kapselung des Steckers wäre keine optimale Lösung, da im Lauf der Zeit molekülweise Wasser in die Hohlräume diffundiert, welches dann bei einer Temperatursenkung einen Kondensatfilm bilden kann. Plötzliche Temperatursenkungen relativ großen Ausmaßes (z.B. 30°C) treten bei Eisenbahnfahrzeugen häufig auf, etwa beim Verlassen eines beheizten Fahrzeugschuppens im Winter.

Ausgehend von diesen Erkenntnissen stellt die Erfindung gemäß dem ersten Aspekt ein Steckvorrichtungs-System bereit, welches für Hochspannung im Mittelspannungsbereich, insbesondere im unteren Mittelspannungsbereich, sowie für Spannungen im darunterliegenden Bereich, insbesondere zur Verbindung von durchlaufenden Kabeln in Eisenbahnzügen ausgelegt ist, und
- durch wenigstens zwei komplementäre Steckvorrichtungen zum Herstellen wenigstens einer Leiterverbindung gebildet wird,
- wobei die Steckvorrichtungen innere Leiterteile sowie äußere Gehäuseteile aufweisen, und
- wobei die Leiterteile im zusammengesteckten Zustand des Steckvorrichtungs-Systems lückenlos und dicht mit isolierendem Material gegenüber den Gehäuseteilen abgedeckt sind (Anspruch 1).
Die Gehäuseteile liegen i.a. auf Masse.

Durch die lückenlose und dichte Abdeckung aus isolierendem Material kann sich bei Kondensatniederschlag kein Strompfad von den auf Spannung liegenden inneren Leiterteilen zu den auf Masse liegenden äußeren Gehäuseteilen ausbilden. Lichtbögen mit Kurzschlüssen aufgrund von Kondensatfilmen können daher nicht mehr auftreten.

Im folgenden wird unter "nach außen" die von der Kabelmitte radial nach außen führende Radialrichtung verstanden. "Nach innen" kennzeichnet die entgegengesetzte Radialrichtung. Die "Längsrichtung" ist die Richtung, in der die Kabelseele verläuft. Die "Stirnseite" ist diejenige Seite der Steckvorrichtungen, mit der diese zusammengesteckt werden. Entsprechendes gilt für ähnliche Begriffe wie "äußerer", "außen" usw..

Grundsätzlich könnte bei den Steckvorrichtungen eines Steckvorrichtungs-Systems der Raum zwischen den Leiterteilen und dem Gehäuse vollständig mit isolierendem Material ausgefüllt, z.B. ausgegossen sein. Solche Steckvorrichtungen haben aber relativ hohe Herstellungskosten. Zudem können bei ihnen beträchtliche Wärmespannungen auftreten, welche sich lebensdauerverkürzend auswirken. Schließlich sind solche Steckvorrichtungen im allgemeinen irreparabel und müssen im Schadensfall als ganzes weggeworfen werden. Vorzugsweise sind daher bei dem Steckvorrichtungs-System zwischen den Leiterteilen und dem Gehäuse ein oder mehrere Hohlräume vorhanden (Anspruch 2). Die in den Hohlräumen vorhandene Luft ist - wie oben ausgeführt - zumindest im unteren Bereich der Mittelspannung und darunter zur Isolation ausreichend, so daß eine zusätzliche Feststoffisolierung nicht nötig wäre. Die erfindungsgemäße Abdeckung mit isolierendem Material stellt sicher, daß sich in niedergeschlagenem Kondensat keine Strompfade zwischen Leiterteilen und Gehäuseteilen ausbilden können.

Eine besonders vorteilhafte Möglichkeit zur Realisierung der Abdeckung von Leiterteilen besteht in der Verwendung einer Schrumpffolie, insbesondere in Form eines Schrumpfschlauches (Anspruch 3). Für eine lückenlose Abdeckung ist der Schrumpfschlauch ausreichend lang, so daß er außer den offenliegenden Leiterteil (z.B. den Verpreßbereich eines Leiterkontaktstücks) auch noch benachbarte Leiterisolationen überdeckt. Er wird bei der Herstellung auf das offenliegende Leiterteil mit ausreichender Überlappung der benachbarten Leiterisolationen aufgeschoben und z.B. durch Wärmeeinwirkungen zum Schrumpfen gebracht. So ergibt sich eine lückenlose und dichte Abdeckung mit isolierendem Material, welche die Oberflächen-Strompfade zwischen den Leiterteilen und dem Gehäuse unterbricht.

Ein anderer Ausgangspunkt von Oberflächen-Strompfaden findet sich herkömmlicherweise im Steckbereich, also dort, wo die Leiterteile der Steckvorrichtungen zwecks Kontaktvermittlung zusammengesteckt werden. Zum Ausschließen solcher Strompfade ist in diesem Bereich vorteilhaft eine Labyrinthdichtung und/oder eine Steckdichtung vorgesehen (Anspruch 4). Es handelt sich hierbei um Dichtelemente, die so ausgebildet sind, daß sie mit dem Zusammenstecken der Steckvorrichtungen im Steckbereich eine Abdeckung und Abdichtung der Leiterteile gegenüber den Gehäuseteilen bewirken.

Unter "Labyrinthdichtung" wird eine solche verstanden, bei der Spalte verbleiben können, die aber labyrinthartig (d.h. um mehrere Kanten herum) verlaufen. Dadurch ergeben sich - bezogen auf den Abstand - relativ lange Kriechwege. Unter "Steckdichtung" wird eine solche verstanden, die eine vollständige Abdichtung ohne verbleibenden Spalt bewirkt.

Grundsätzlich kann die Steckdichtung durch eine oder mehrere Dichtflächen realisiert sein, die in Steckrichtung aufeinandergepreßt werden. Vorteilhaft umfaßt die Steckdichtung aber zwei in Steckrichtung überlappende Dichtelemente (Anspruch 5). Wenn eines der Dichtelemente beispielsweise eine konische Form hat, so daß sich sein Umfang an der Berührlinie mit dem anderen Dichtelement beim Zusammenstecken vergrößert, so ergibt sich hier eine Dichtfläche, bei der die Dichtelemente im wesentlichen in Radialrichtung aufeinandergepreßt werden. Eine solche Dichtung ist besonders robust.

Um ein einfaches Zusammenstecken und Trennen der Steckvorrichtungen zu ermöglichen, umfaßt die Steckdichtung vorteilhaft ein nachgiebiges und ein hartes Dichtelement (Anspruch 6). Das nachgiebige Dichtelement kann beispielsweise aus Silikon-Kautschuk, das harte aus Polyamid gefertigt sein. Das harte Dichtelement hat vorteilhaft die Form eines Außenkonus, welches beim Zusammenstecken in das nachgiebige Dichtelement in Form eines Zylindermantels eindringt und dabei aufweitet. Die elastische Rückstellkraft des Zylindermantels in Radialrichtung bewirkt den Dichteffekt.

Mit diesen beiden Maßnahmen läßt sich eine im zusammengesteckten Zustand des Steckvorrichtungs-Systems durchgehende und dichte Abdeckung der Leiterteile realisieren, so daß dann keine Oberflächen-Strompfade zum Gehäuse mehr möglich sind.

Im nichtzusammengesteckten Zustand gibt es jedoch im allgemeinen Strompfade zwischen den (dann freiliegenden) Steckflächen der Leiterteile und dem Gehäuse. Um auch im nichtzusammengesteckten Zustand Kurzschlüsse zu vermeiden, ist vorteilhaft im Steckbereich der Leiterteile eine Labyrinth-Isolierung realisiert, die für einen Oberflächen-Strompfad von Leiterteilen zum Gehäuse wenigstens einen relativ langen Weg über isolierende Oberflächen erfordert (Anspruch 7). Stromfluß und Lichtbogenentstehung wird hierdurch stark erschwert.

Vorteilhaft ist die Labyrinth-Isolierung dadurch realisiert, daß eine Steckvorrichtung ein inneres Kontaktelement aufweist, welches in einer isolierenden Büchse sitzt, und die andere Steckvorrichtung ein dazu komplementäres äußeres Kontaktelement aufweist, welches auf seiner Außenseite mit isolierendem Material belegt ist (Anspruch 8). Beim Zusammenstecken dringt das äußere Kontaktelement in den Raum zwischen dem inneren Kontaktelement und der isolierenden Büchse ein. Die Kontaktflächen befinden sich also auf der Außenseite des inneren Kontaktelements und der Innenseite des äußeren Kontaktelements. Um vom Leiter zum Gehäuse zu kommen, muß der Strom also bei der Steckvorrichtung mit innerem Kontaktelement den relativ langen Weg über die Innenseite der isolierenden Büchse nehmen, bei der Steckvorrichtung mit äußerem Kontaktelement den relativ langen Weg über dessen mit isolierendem Material belegte Außenseite.

Noch wirksamer ist die Labyrinth-Isolierung, wenn das äußere Kontaktelement zusätzlich stirnseitig einen Aufsatz aus isolierendem Material aufweist (Anspruch 9). Der Strom muß dann auf seinem Weg von der Kontaktfläche des äußeren Kontaktelements zusätzlich seinen Weg über den isolierenden Aufsatz nehmen.

Vorteilhaft sind die Oberflächen der Labyrinth-Isolierung wenigstens teilweise wasserabweisend, z.B. indem die isolierenden Teile (Hülsen, Aufsätze, etc) aus wasserabweisendem Material gefertigt oder mit einem solchen beschichtet sind. Dies führt zur Perlenbildung und erschwert damit zusätzlich, daß sich ein zusammenhängender Wasserfilm bilden kann.

Der zweite Aspekt der Erfindung steht im Zusammenhang mit der Unfallgefahr bei bekannten Steckvorrichtungs-Systemen. Zur Vermeidung von Stromschlägen muß bei bekannten Steckvorrichtungs-Systemen in getrenntem Zustand die Spannung im allgemeinen zumindest an einer der beiden Steckvorrichtungen abgeschaltet sein. Wird im Stand der Technik die entsprechende Steckvorrichtung im getrennten Zustand versehentlich nicht abgeschaltet, kann es beim Bedienungspersonal und gegebenenfalls bei Reisenden zu schweren Unfällen durch Stromschlag kommen.

Zur Lösung dieses Problems stellt die Erfindung gemäß Anpruch 10 ein Steckvorrichtungs-System bereit, bei dem spannungsführende Leiterkontaktteile so mit isolierendem Material ausgerüstet sind, daß im getrennten, aber steckbereiten Zustand des Steckvorrichtungs-Systems bei beiden Steckvorrichtungen eine Berührung spannungsführender Teile durch Personen ausgeschlossen ist. Die Betonung liegt darauf, das **beide** Steckvorrichtungen - und nicht etwa nur, wie im Stand der Technik bekannt, eine von beiden - berührungssicher ausgebildet sind. Dies ist für alle Anwendungsfälle von Bedeutung, bei denen ein getrenntes Kabel von beiden Seiten Spannung an die Trennstelle führen kann (z.B. bei Eisenbahnen, bei Geräten, die im abgetrennten Zustand als Spannungsquelle wirken können, wie aufgrund von Trägheit weiterdrehende Maschinen oder Geräte mit inneren Spannungsspeichern, wie Kondensatoren). "Steckbereit" bedeutet, daß die Steckvorrichtungen stirnseitig offen sind, also nicht etwa durch einen Gehäusedeckel oder ähnliches abgedeckt sind (denn hierbei ergibt sich trivialerweise ein Berührschutz durch den Gehäusedeckel). Selbstverständlich ist das Steckvorrichtungs-System auch im zusammengesteckten Zustand berührungssicher.

Vorzugsweise beruht der Berührschutz darauf, daß die spannungsführenden Teile beider Steckvorrichtungen hinter ausreichend engen Spalten oder Durchgängen des isolierenden Materials angeordnet sind (Anspruch 11). Beim Zusammenstecken können die Kontaktelemente der komplementären Steckvorrichtung in die engen Spalten oder Durchgänge eintreten und weiter innen elektrischen Kontakt herstellen. Die Spalten oder Durchgänge sind aber so eng, daß es einer Bedienungsperson nicht möglich ist, mit dem Finger oder einem anderen Körperteil die tieferliegenden spannungsführenden Teile zu berühren.

Vorzugsweise sind die spannungsführenden Teile zur Erzielung des Berührschutzes stirnseitig mit isolierendem Material abgedeckt (Anspruch 12).

Um zu verhindern, daß ein inneres Kontaktelement von außen frei zugänglich und damit berührbar ist, sitzt dieses vorteilhaft in einer isolierenden Büchse (Anspruch 13), wobei diese Maßnahme - wie oben ausgeführt - auch zur Bereitstellung einer Labyrinth-Isolierung vorteilhaft ist. Das komplementäre äußere Kontaktelement kann in den engen Raum, z.B. einen engen Ringspalt zwischen dem inneren Kontaktelement und der isolierenden Büchse eintreten und den Kontakt herstellen. Ein Finger einer Bedienungsperson paßt hingegen nicht in den engen Ringspalt.

Um den Berührschutz bei der Steckvorrichtung mit dem äußeren Kontaktelement sicherzustellen, ist dieses vorteilhaft hohlzylindrisch ausgebildet und weist in seinem Inneren einen zentralen, stirnseitig endenden Körper oder Dorn aus isolierendem Material auf, wobei das komplementäre innere Kontaktelement der anderen Steckvorrichtung im zusammengesteckten Zustand den zentralen Dorn aufnimmt (Anspruch 14). Der zentrale Dorn bewirkt, daß auch bei dem äußeren Kontaktelement nur ein enger Ringraum verbleibt, in den einerseits das innere Kontaktelement eintreten und den Kontakt herstellen kann, jedoch andererseits ein Finger einer Bedienungsperson nicht eindringen kann.

Der folgende dritte Aspekt der Erfindung betrifft eine besonders verschleißarme und gleichzeitig einfache Ausbildung eines Steckvorrichtungs-Systems, welches damit besonders für den rauhen Eisenbahnbetrieb geeignet ist. Und zwar weißt das Steckvorrichtungs-System gemäß Anspruch 15 in wenigstens einer der Steckvorrichtungen ein einstückiges Leiterkontaktteil auf, das an einem Ende in üblicher Weise mit dem Ende des Leiters des zugeordneten Kabels durch Verpressen verbunden ist. Am anderen, stirnseitigen Ende stellt es durch Berührung des komplementären Leiterkontaktteils der anderen Steckvorrichtung den elektrischen Kontakt her. Die besondere Verschleißfestigkeit wird nun dadurch erzielt, daß das Leiterkontaktteil im Verpreßbereich weich und im Steckbereich (wo die Berührung mit dem komplementären Leiterkontaktteil stattfindet) hart ist (Anspruch 15).

Auch das komplementäre Leiterkontaktteil kann in dieser Art hart und weich ausgebildet sein. Dies ist zwar zur Erzielung von Verschleißfreiheit des eigentlichen Kontaktbereichs dann nicht nötig, wenn das komplementäre Leiterkontaktteil beispielsweise mit federnden Kontaktlamellen ausgerüstet ist, welche das erstgenannte (im Kontaktbereich harte) Leiterkontaktteil berühren und den Kontakt herstellen. Um aber auch einen Verschleiß von Kanten zu vermeiden, ist in einem solchen Fall vorteilhaft auch das mit Kontaktlamellen bestückte Leiterkontaktteil entsprechend hart und weich ausgebildet. "Hart" und "weich" sind hier übrigens als relative Begriffe zu verstehen, also im Sinne von "härter" und "weicher". Eine im Verpreßbereich weiche und im Steckbereich harte Ausbildung eines einstückigen Leiterkontaktteils ist übrigens nicht nur in den eingangs angegebenen Spannungsbereichen, sondern allgemein bei elektrischen Steckverbindern vorteilhaft.

Die harte Ausbildung im Steckbereich des Leiterkontaktteils wird vorteilhaft durch Wärmebehandlung, z.B. Glühen, Härten, Vergüten, Altern und/oder Aushärten erzielt (Anspruch 16). Es kann sich dabei um eine Wärmebehandlung handeln, die nur Wirkung auf die der Kontaktvermittlung dienende Oberfläche oder - alternativ - auf das gesamte Werkstückgefüge (also auch auf das innere des Werkstücks) im Steckbereich hat. Das Leiterkontaktteil ist insbesondere aus einem Metall hoher Leitfähigkeit, insbesondere aus Kupfer oder einer Kupferlegierung, gefertigt und ist vorteilhaft im Bereich der Kontaktfläche mit einem Edelmetall (z.B. Silber oder Gold) überzogen.

Alternativ kann das das Leiterkontaktteil einstückig aus wenigstens zwei Metallteilen verschiedener Härte zusammengesetzt sein, z.B. aus einem Aluminium- und einem Kupferteil, einem Messing- und einem Kupferteil oder einem Bronze- und einem Kupferteil (Anspruch 17). Die beiden Teile können durch Reibschweißung (ein Teil wird drehend gegen das andere, ruhende Teil gedrückt, so daß die entstehende Reibungswärme zur Verschweißung führt) miteinander einstückig gemacht sein. Die weichere Seite bildet den Verpreßbereich, die härtere den Steckbereich.

Die oben genannten Maßnahmen gemäß den Aspekten 1 bis 3 realisieren - für sich genommen oder in beliebiger Zusammenstellung - ein besonders betriebssicheres, unfallsicheres und verschleißfestes Steckvorrichtungs-System, welches leicht bedienbar und relativ einfach aufgebaut ist, und damit in besonderer Weise den hohen Anforderungen des Eisenbahnbetriebs genügt.

Es folgen nun einige Ausgestaltungen, die bei allen drei Aspekten vorteilhaft einsetzbar sind:

Obgleich das Steckverbindungs-System grundsätzlich einpolig ausgebildet sein kann, ist eine zweipolige Ausbildung vorteilhaft, wobei die Gehäuseteile zum Herstellen einer steckbaren Masseverbindung dienen (Anspruch 18).

Zwecks leichter Bedienbarkeit und einfacher Herstellbarkeit sind das innere und das äußere Kontaktelement und/oder die Kontaktelemente und die Gehäuseteile konzentrisch zueinander angeordnet (Anspruch 19).

Zwischen Eisenbahnwaggons frei hängende Kabel führen permanent Pendelbewegungen aus, welche zu störenden Relativdrehungen der Leiterkontaktteile der beiden Steckvorrichtungen an der Kontaktstelle führen können. Eine drehfeste Verbindung von Kabel und Gehäuse kann solche unerwünschten Drehungen verhindern. Es wurde erkannt, daß eine feste mechanische Klemmung wegen der Erwärmung des Kabels bei großem Stromfluß nachteilig ist, denn der isolierende Kabelmantel aus Polyethylen dehnt sich bei Erwärmung aus und verformt sich plastisch. Eine feste mechanische Klemmung führt also zur Verformung des Kabels ist daher nicht dauerhaft. Um eine dauerhafte Verdrehsicherung zu realisieren, ist die Einführung des Kabels in die Steckvorrichtung vorteilhaft als eine Art Stopfbüchse mit einem nachgiebigen Druckelement ausgebildet (Anspruch 20).

Das nachgiebige Druckelement ist vorteilhaft ein weicher Elastomerring, welcher die Kabelaußenseite umschließt und in einem sich in Kabellängsrichtung konisch verengenden Gehäuseraum sitzt (Anspruch 21). Mit Hilfe eines in Kabellängsrichtung verstellbaren Druckmittels (z.B. einem Gewindering) wird es in den Konus gepreßt und drückt dadurch in Radialrichtung gegen Kabel und Gehäuseinnenwand. Diese weiche mechanische Klemmung realisiert auch bei häufiger Kabelerwärmung und -abkühlung eine dauerhafte Verdrehsicherung.

Im allgemeinen Fall dient das Steckvorrichtungs-System zur lösbaren Verbindung eines durchgehenden Kabels und besteht daher aus einem Einfach-Stecker und einer Einfach-Buchse. Daneben kann das Steckvorrichtungs-System aus einem Verzweigungsstecker oder einer Verzweigungsbuchse, in dem bzw. der jeweils zwei oder mehr Kabel fest zusammengeführt sind, sowie einer dazu komplementären (Einfach- oder Verzweigungs-)Steckvorrichtung bestehen. Ferner ist es möglich, daß eine der Steckvorrichtungen des Systems eine Sondersteckvorrichtung ist, wie z.B. eine Blind-Steckvorrichtung (zum Abschließen einer blind endenden Steckvorrichtung), Überspannungsableiter-Steckvorrichtung oder Spannungsanzeige-Steckvorrichtung (Anspruch 22). Die Sondersteckvorrichtungen können mit Einfachsteckern oder -buchsen sowie mit Verzweigungssteckern oder -buchsen einen Satz bilden. Überspannungsableiter-Steckvorrichtungen können beispielsweise mit Metalloxid-Pillen (ähnlich Dioden) als Überspannungsableiter ausgerüstet sein. Mehrerer dieser Pillen können in Serie direkt aufeinander angeordnet werden; ihre Anzahl definiert die Durchbruchspannung. Die Spannungsanzeige kann beispielsweise durch eine Klemmlampe einfach realisiert sein.

Die Erfindung wird nun anhand von Ausführungsbeispielen und der angefügten Zeichnung näher erläutert. In der Zeichnung zeigen:
- Fig. 1: einen Längsschnitt eines Steckvorrichtungs-Systems mit Buchse und Stecker in zusammengestecktem Zustand;
- Fig. 2: einen Längsschnitt der Buchse aus Fig. 1 mit geschlossenem Stirndeckel;
- Fig. 3: den Stecker aus Fig. 1 mit geschlossenem Stirndeckel; und
- Fig. 4: einen Längsschnitt durch eine Kabeleinführung mit Verdrehsicherung;
- Fig. 5: eine Verzweigungssteckvorrichtung, teils in Draufsicht, teils aufgeschnitten.

Das Steckvorrichtungs-System 1 gemäß Fig. 1 ist für Hochspannung im unteren Mittelspannungsbereich ausgelegt und dient zur lösbaren Verbindung von durchlaufenden Kabeln in Eisenbahnzügen jeweils zwischen einzelnen Waggons eines Zuges. Das gezeigte System 1 ist für 3 kV Wechselstrom bei typischerweise 800 A bis maximal 1200 A ausgelegt.

Es wird durch zwei komplementäre Steckvorrichtungen 2, 3, nämlich einem Stecker 2 und einer Buchse 3 gebildet, die jeweils am Ende von Hochspannungskabeln 4, 5 angebracht sind. Sie weisen in konzentrischer Anordnung um die Längsachse des Systems 1 jeweils ein mittiges einstückiges Leiterkontaktteil 6, 7, nämlich ein Steckerkontaktteil 6 bzw. ein Buchsenkontaktteil 7, sowie die Leiterkontaktteile 6, 7 und die Kabelenden umgebende Gehäuseteile 8, 9 auf, nämlich ein das Steckerkontaktteil 6 umgebende Steckergehäuseteil 8 bzw. ein das Buchsenkontaktteil 7 umgebendes Gehäuseteil 9.

Die obige Zuordnung zwischen Leiterkontaktteilen 6, 7 und Gehäuseteilen 8, 9 ist nur beispielhaft: bei anderen (nicht gezeigten) Ausführungsformen sind dem Steckerkontaktteil das Buchsengehäuseteil und dem Buchsenkontaktteil das Steckergehäuseteil zugeordnet.

Das Steckvorrichtungs-System 1 stellt eine zweipolige konzentrische Hochspannungssteckverbindung bereit, und zwar verbinden die Leiterkontaktteile 6, 7 hochspannungsführende Leiter 10, 11 der Hochspannungskabel 4, 5. Außerdem stellen die Gehäuseteile 8, 9 eine leitende Masseverbindung her. Diese kann - je nach Verwendungsweise des Steckvorrichtungs-Systems 1 - den folgenden Funktionen dienen: i) die Masseverbindung kann der Rückführung des durch die Leiter 10, 11 fließenden Stromes dienen; ii) falls die Stromrückführung auf anderem Wege (z.B. über die Eisenbahnschienen oder ein gesondertes Kabel) erfolgt, kann die Masseverbindung - ggf. zusammen mit einer Abschirmung der Hochspannungskabel 4, 5 - einer niederomigen Ableitung von Durchschlagströmen dienen. Ohne eine solche Ableitung könnten nämlich auf der Abschirmung und dem Gehäuseteil infolge eines Durchschlags relativ hohe Spannungen entstehen. Die niederomige Ableitung bewirkt jedoch, daß diese Spannungen in einem ungefährlichen niedrigen Bereich bleiben (z.B. unterhalb 40 Volt) und dient daher der Berührungssicherheit.

Die Hochspannungskabel 4, 5 sind von innen nach außen folgendermaßen aufgebaut: das Innere bilden Leiter 10, 11 in Form eines Seiles. Dann folgt ein Isolationsmantel 12 aus isolierendem Kunststoff, z.B. Polyethylen. Es folgt eine Abschirmung 13, z.B. in Form eines Drahtgeflechts. Außen liegt schließlich ein Schutzmantel 14 aus isolierendem Kunststoff, welcher keine elektrische Funktion hat, sondern dem mechanischen Schutz und dem Korrosionsschutz des Hochspannungskabels 4, 5 dient. Kabel für höhere Hochspannungen weisen im allgemeinen zur Vermeidung von Feldüberhöhungen eine halbleitende Schicht auf dem Leiter und eine weitere auf dem Isolationsmantel auf. Bei den hier vorliegenden kleineren Hochspannungen ist eine solche Maßnahme nicht nötig, kann aber fakultativ vorgesehen sein.

Zum Anschluß an die Steckvorrichtung 2, 3 wird der Leiter 10, 11 in Kabellängsrichtung stufenweise freigelegt. Vom Kabelende her gesehen ist er in einem ersten Abschnitt 15 von allen Deckschichten befreit. Es folgt ein zweiter Abschnitt 16, in dem der Isolationsmantel 12 das Äußere bildet. Daran schließt sich ein dritter Abschnitt 17 an, in dem die Abschirmung 13 von dem Schutzmantel 14 befreit und zurückgeschlagen ist. Hieran schließt sich das unversehrte Kabel 4, 5 mit dem Schutzmantel 14 an.

Auf dem freigelegten Abschnitt 15 der Kabel 4, 5 ist das Steckerkontaktteil 6 bzw. das Buchsenkontaktteil 7 durch Verformung eines Preßabschnitts 18 aufgepreßt. Stirnseitig weisen beide aufgepreßten Kontaktteile 6, 7 jeweils einen Kontaktkopf 19, 20 auf, nämlich einen Steckerkontaktkopf 19 und einen Buchsenkontaktkopf 20. Die beiden Kontaktköpfe 19, 20 sind komplementär zueinander ausgebildet und greifen im zusammengesteckten Zustand des Steckvorrichtungs-Systems 1 ineinander, wodurch sie die Leiterverbindung bewirken.

Beide Kontaktköpfe 19, 20 tragen außen eine Isolierhülse 21, 22, nämlich eine Steckerisolierhülse 21 und eine Buchsenisolierhülse 22. Die Isolierhülsen 21, 22 sind komplementär zueinander ausgebildet und greifen im zusammengesteckten Zustand des Steckvorrichtungs-Systems 1 ineinander ein. Sie sind aus hartem isolierendem Kunststoff, z.B. Polyamid gefertigt. Die Isolierhülse 21, 22 reicht nicht über den Preßabschnitt 18, so daß dieser - wäre kein zusätzliches isolierendes Mittel vorgesehen - mit seiner leitenden Oberfläche offen vorliegen würde.

Der Innendurchmesser des Gehäuseteils 8, 9 ist wesentlich größer (z.B. um einen Faktor zwei) als der Außendurchmesser des Preßabschnitts 18. Zwischen beiden verbleibt also ein Hohlraum 23, der im Querschnitt kreisringförmig ist. Zur Halterung des Leiterkontaktteils 6, 7 dient einerseits stirnseitig ein Distanzring 24 aus isolierendem Kunststoff, der zwischen der Außenseite der Isolierhülse 21, 22 und der Innenwand des Gehäuseteils 8, 9 angeordnet ist. Andererseits erfolgt die Halterung des Leiterkontaktteils 6, 7 indirekt durch die Halterung des Kabels 4, 5 in einer Kabeldurchführungsmuffe 39, 40, die einen Teil des Gehäuses der Steckvorrichtung 2, 3 bildet.

Ohne zusätzliche Maßnahmen könnten sich bei dieser Anordnung im Falle eines Kondensatniederschlags Strompfade zwischen hochspannungsführenden Teilen und auf Masse liegenden Teilen bilden, und zwar könnte z.B. Strom von der Außenseite des Preßabschnitts 18 über die Oberflächen des benachbarten Teils der Isolierhülse 21, 22 und den Distanzring 23 zur Innenwand des Gehäuseteils 8, 9 fließen. Ferner könnte sich im Kontaktbereich ein Strompfad bilden, der von den hochspannungsführenden Kontaktköpfen 19, 20 durch einen Spalt zwischen den Isolierhülsen 21, 22 zur Innenwand des Gehäuseteils 8, 9 führt. Derartige Strompfade können - wie oben ausgeführt - beim Trocknen des Kondensatfilms zu Lichtbögen, und damit zum Kurzschluß führen.

Um dies auszuschließen, sind die Leiterkontaktteile 6, 7 sowie ein kleines, vom Isolationsmantel 12 entblößtes Stück der Leiter 10, 11 lückenlos und dicht mit isolierendem Material gegenüber den Gehäuseteilen abgedeckt, so daß leitende Kondensatfilme keine Strompfade zwischen hochspannungsführenden Teilen und auf Masse liegenden Gehäuseteilen mehr herstellen können. Und zwar ist über dem offen liegenden Preßabschnitt 18 und dem freigelegten Teil des Leiters 10, 11 ein Schrumpfschlauch 26 (z.B. aus vernetztem Polyethylen) angeordnet, der mit seinen Enden einerseits den Schutzmantel 14 und andererseits einen zum Kabel 4, 5 gerichteten Endflansch 27 der Isolierhülse 22, 23 überlappt. Der Endflansch 27 trägt an seinem äußeren Rand eine wulstförmige Verdickung 28. Im geschrumpften Zustand (nach Erwärmung) schmiegt sich der Schrumpfschlauch 26 eng an den Isolationsmantel 12, die Außenseite des Preßabschnitts 18 und den Endflansch 27 und bildet so eine durchgehende und dichte Abdeckung des Leiterkontaktteils 6, 7 im Bereich des Preßabschnitts 18 und des freigelegten Leiters 10, 11. Die Verdickung 28 verhindert, daß der Schrumpfschlauch 26 vom Endflansch 27 abrutschen kann.

Auch im Bereich der Kontaktköpfe 19, 20 sind Maßnahmen getroffen, die etwaige Strompfade in Kondensatfilmen wirksam verhindern, welche einen im Steckbereich befindlichen Hohlraum 25 überbrücken könnten. Zum einen ist die Buchsenisolierhülse 22 mit einer tiefen Ringnut 29 versehen, in die ein komplementärer ringförmiger Fortsatz 30 der Steckerisolierhülse 21 eingreift. Hierdurch ist eine Labyrinth-Dichtung realisiert. Zusätzlich ist außerhalb der Labyrinth-Dichtung eine Steckdichtung durch zwei in Steckrichtung überlappende Dichtelemente 31, 32, nämlich ein hartes Dichtelement 31 und ein elastisches Dichtelement 32 ausgebildet. Das harte Dichtelement wird durch den Außenmantel der Buchsenisolierhülse 22 gebildet, welcher leicht konisch zuläuft, mit zur Stirnseite hin abnehmenden Durchmesser. Das elastische Dichtelement 32 ist ein ringförmiges Elastomerteil, welches an seiner Innenseite komplementär zum Dichtelement 31 ausgebildet ist (also sich konisch erweitert) und beim Zusammenstecken auf dieses aufläuft. Hierbei wird das elastische Dichtelement 32 in Radialrichtung aufgeweitet. Die elastischen Rückstellkräfte im Elastomer bewirken eine Anpressung gegen das harte Dichtelement 31 und damit eine Abdichtung.

Beide Maßnahmen - die Labyrinth-Dichtung sowie die Steckdichtung - bewirken einerseits eine Abdichtung gegen Wasser (z.B. Spritzwasser) und andererseits eine elektrische Abdichtung zwischen spannungsführenden Teilen und dem Gehäuse, und schließen damit das Auftreten von Lichtbögen und Kurzschlüssen aus.

Die Kontaktköpfe 19, 20 sind folgendermaßen aufgebaut: der Steckerkontaktkopf 19 weist ein inneres Kontaktelement 33 in Form eines Hohlzylinders auf, welches in einer davon beabstandeten isolierenden Büchse - hier gebildet durch einen Teil der Steckerisolierhülse 21 mit dem Fortsatz 30 - sitzt. In einer ringförmigen Ausnehmung des inneren Kontaktelements 33 sind federnde Kontaktlamellen 34 angeordnet. Stirnseitig ist das innere Kontaktelement mit einem ebenfalls hohlzylindrischen Aufsatz 35 aus Isoliermaterial ausgerüstet, der an der Außenseite des inneren Kontaktelements 33 bis zu den Kontaktlamellen 34 und an dessen Innenseite bis zur halben Tiefe des inneren Kontaktelements 33 reicht. Der Buchsenkontaktkopf 20 weist ein ebenfalls hohlzylindrisches äußeres Kontaktelement 36 auf, welches im zusammengesteckten Zustand das innere Kontaktelement übergreift. Der elektrische Kontakt wird dann durch Andruck der Kontaktlamellen 34 gegen die Innenwand des äußeren Kontaktelements vermittelt. Auch das äußere Kontaktelement 36 weist stirnseitig einen Aufsatz 37 aus Isoliermaterial auf, der einstückig mit der Buchsenisolierhülse 22 ist. An seiner Außenseite ist es völlig mit Isoliermaterial abgedeckt, wobei die Abdeckung ebenfalls ein Teil der Buchsenisolierhülse 22 ist. In das äußere Kontaktelement 36 ist mittig ein zylindrischer Dorn 38 eingesetzt, der stirnseitig nahezu bündig mit dem Aufsatz 37 abschließt. Er ist so ausgestaltet, daß er im zusammengesteckten Zustand in den zentralen Hohlraum des inneren Kontaktelements 33 eingreift.

Diese Ausbildung der Kontaktköpfe 19, 20 hat in erster Linie die Funktion, eine Berührung hochspannungsführender Teile bei beiden Steckvorrichtungen - also sowohl beim Stecker 2 wie auch bei der Buchse 3 - in getrenntem und offenem Zustand auszuschließen, und zwar erscheint der Steckerkontaktkopf 19 nach außen wie die Stirnseite zweier konzentrischer Hohlzylinder aus Isoliermaterial; und der Buchsenkontaktkopf 20 erscheint nach außen wie die Sirnseite eines Hohlzylinders mit zentralem Dorn, ebenfalls aus Isoliermaterial. Der Ringspalt zwischen den Hohlzylindern und deren mittige Öffnung bzw. zwischen dem Hohlzylinder und dem Dorn sind so eng, daß eine Bedienungsperson nicht mit einem Finger hochspannungsführende Teile berühren kann.

Daneben haben die isolierenden Aufsätze 35, 37 und der isolierende Dorn 38 eine Führungsfunktion, denn sie bringen mit ihren abgeschrägten Kanten die beiden Kontaktköpfe 19, 20 beim Zusammenstecken in die richtige Relativlage. Schließlich haben sie die Funktion einer Labyrinth-Isolierung in nicht zusammengestecktem Zustand. In diesem Zustand läßt sich zwar wegen der Abwesenheit der jeweils komplementären Isolierhülse 21 bzw. 22 und des jeweils komplementären Dichtelements 31 bzw. 32 ein Strompfad im Kondensatfilm nicht völlig ausschließen. Die sehr langen Wege über isolierende Oberflächen setzen aber das Risiko eines Stromflusses mit anschließendem Lichtbogen und Kurzschluß deutlich herab. Im einzelnen müßte der Strom beim Steckerkontaktkopf 19 den Weg über die isolierende Büchse und beim Buchsenkontaktkopf 20 über den Aufsatz 37 und die isolierende Außenwand des äußeren Kontaktelements 36 nehmen.

Die Leiterkontaktteile 6, 7 sind einstückig aus Kupfer oder einer Kupferlegierung gefertigt. Sie werden im Preßabschnitt 18 mit so hohen Drücken mit dem Leiter 10, 11 verpreßt, daß hier nahezu ein Kaltfließen eintritt. Um dieses Verpressen zu ermöglichen, liegt das Kupfer hier in seiner üblichen (weichen) Form vor. Im Bereich der Kontaktköpfe 19, 20 sind die Leiterkontaktteile 6, 7 hingegen gehärtet, und zwar durch Wärmebehandlung wie z.B. Glühen. Hierdurch wird einerseits ein Verschleiß des äußeren Kontaktelements 36 durch den Angriff der Kontaktlamellen 34 vermieden. Andererseits dient die Härtung dem Kantenschutz der Kontaktköpfe 19, 20, soweit es beim Zusammenstecken zu einer Berührung zwischen Kanten der Kupferteile untereinander und mit anderen Teilen (z.B. Isolierteilen kommen kann). Aus diesem Grund ist vorteilhaft auch das Kupfer des Steckerkontaktkopfes 19 gehärtet, obwohl dieser keinem Angriff von Kontaktlamellen unterliegt. Zur Kontaktverbesserung sind die Kontaktköpfe 19, 20 versilbert.

Die Gehäuseteile 8, 9 umfassen jeweils eine Kabeldurchführungsmuffe 39, 40, einen hohlzylindrischen Gehäusekörper 41, 42 und eine gelenkig daran befestigte und zur Schließstellung federbelastete Schutzklappe 43. 44. Die genannten Teile sind aus Metall, z.B. Aluminium. Das Buchsengehäuseteil 9 weist stirnseitig eine enge Ringnut 45 auf, in die ein komplementärer ringförmiger Steckfortsatz 46 eingreift, der mit dem Steckergehäuseteil 8 einstückig ist. Der Buchsengehäusekörper 42 weist in der Nähe seines stirnseitigen Endes an seiner Innenwand eine ringförmige Ausnehmung auf, welche mit federnden Kontaktlamellen 47 ausgerüstet ist. Diese drücken von außen gegen den Steckfortsatz 46 und stellen so die Masseverbindung her. An seinem stirnseitigen Ende trägt der Buchsengehäusekörper 42 eine in einer Ringnut eingesetzte Ringdichtung 48 aus Elastomermaterial, welche das Gehäuse im zusammengesteckten Zustand z.B. gegen Spritz- und Regenwasser abdichtet.

Beim Buchsengehäuseteil 9 befindet sich der Anlenkpunkt der selbstschließenden Schutzklappe 44 direkt am stirnseitigen Ende des Gehäusekörpers 42. Da das Steckergehäuseteil 8 in das Buchsengehäuseteil 9 einschiebbar ist, befindet sich hier der Anlenkpunkt nicht direkt am Gehäusekörper 41, sondern an einer daran befestigten Konsole 49, welche den Buchsengehäusekörper 42 außen über eine der Einstecktiefe entsprechende Länge übergreift. Beim Trennen der Steckvorrichtungen 2, 3 schließen sich die Schutzklappen 43, 44 und legen sich dabei jeweils an die äußere Stirnkante der Gehäusekörper 41, 42 an, wobei die darin verlaufende Ringdichtung 48 (bzw. eine entsprechende (nicht gezeigte) Ringdichtung im Steckergehäusekörper 41) für eine hermetische Abdichtung sorgt.

Die Schutzklappen 43, 44 sind nach außen gewölbt, so daß an jedem Punkt der Schutzklappe 43, 44 ein Mindestabstand zum nächstgelegenen hochspannungsführenden Teil gewahrt ist. Derartige Mindestabstände sind in manchen Ländern (z.B. Italien) aus Sicherheitsgründen vorgeschrieben. Bei anderen (nicht gezeigten) Ausführungsformen sind die Schutzklappen im wesentlichen eben ausgebildet.

Die Gehäusekörper 41, 42 weisen jeweils eine parallel zur Steckrichtung orientierte Auflagefläche 50 auf, auf der im zusammengesteckten Zustand die jeweils zum anderen Gehäuseteil 9, 8 gehörige Schutzklappe 44, 43 mit ihrem inneren Rand aufliegt. Hierdurch wird eine Verschmutzung der Schutzklappen-Innenseiten vermieden.

Außen am Steckvorrichtungs-System 1 sind gegenüberliegend zwei Zug/Druckhebelverschlüsse 56 angeordnet, mit deren Hilfe der Stecker 2 und die Buchse 3 zusammengezogen und auseinandergedrückt werden können (siehe Fig. 5).

Die Stecker-Kabeldurchführungsmuffe 39 weist an ihrem zur Stirnseite weisenden Ende einen in Achsialrichtung liegenden Endflansch 51 auf, der an seinem äußersten Rand eine Verdickung 52 trägt. Bei der Montage des Steckers 2 wird die Abschirmung 13 über den Endflansch 51 zurückgezogen und hinter der Verdickung 52 mit Hilfe einer Schelle 53 mechanisch und elektrisch mit der Kabeldurchführungsmuffe verbunden (die wiederum mit den anderen Teilen des Gehäuseteils 8 elektrisch verbunden ist). Bei der gezeigten Ausführungsform dient die Abschirmung 13 nicht der Leitung des Rückstroms, sondern nur der niederomigen Ableitung etwaiger Durchschlagströme. Die Abschirmung 13 ist daher hier in einzelne, voneinander isolierte Abschnitte zu unterteilen. Aus diesem Grund weist hier das Buchsengehäuseteil 9 keinen entsprechenden Endflansch zur Herausführung und Befestigung der Abschirmung 13 auf. Diese bleibt vielmehr ohne Gehäuseberührung unter dem Schutzmantel 14. Bei anderen (nicht gezeigten) Ausführungsformen - bei denen das Steckvorrichtungs-System auch eine durchgehende Masseverbindung zur Leitung des Rückstromes vermittelt - ist hingegen auch das Buchsengehäuseteil 9 mit einem entsprechenden Endflansch ausgerüstet.

Für eine Verwendung an Eisenbahnfahrzeugen ist beispielsweise die Buchse 3 fest an einer Ecke des Eisenbahnfahrzeugs montiert. Das aus der Buchse 3 führende Hochspannungskabel 5 verläuft beispielsweise stationär an der Unterseite des Fahrzeugs. Hingegen führt das mit dem Stecker 2 fest verbundene Hochspannungskabel frei durchhängend zum nächsten Fahrzeug. Um eine Knickung des durchhängenden Kabels 4 zu vermeiden, ist die Stecker-Kabeldurchführungsmuffe 39 entsprechend der üblicherweise vom Kabel eingenommenen Kurve nach unten geneigt (Fig. 4). Die Neigung vermeidet auch weitgehend, daß sich Verdrehungen des Kabels 4 ins Innere des Steckers 2 fortpflanzen. Sie wirkt also auch als Verdrehsicherung.

Zum kabelseitigen Ende hin läuft die Kabeldurchführungsmuffe 39 konisch auseinander. In den so gebildeten konischen Hohlraum ist ein elastisches Druckelement in Form eines weichen, im wesentlichen hohlzylindrischen Gummirings 54 eingesetzt. Eine am äußersten Ende angeordnete Ringmutter 55 erlaubt ein Verspannen des Gummirings in den konischen Hohlraum hinein, wodurch eine weiche breitschlüssige Verbindung zwischen der Kabeldurchführungsmuffe 39 und dem Kabel 4 nach Art einer Stopfbüchse erzielt wird. Diese verhindert zusätzlich, daß sich Verdrehungen, etwa aufgrund von Pendelbewegungen des frei durchhängenden Kabels 4 ins Innere des Steckers 2 fortpflanzen und zu Relativdrehungen der Leiterkontaktteile 6, 7 führen (Fig. 4).

Bei anderen (nicht gezeigten) Ausführungsformen ist zusätzlich oder alternativ die Buchse 3 mit einer gekrümmten Kabeldurchführungsmuffe und/oder einer (zusätzlichen) Verdrehsicherung nach Art einer Stopfbüchse ausgerüstet.

Bei der Verzweigungs-Steckvorrichtung 2 gemäß Fig. 5 (bei der es sich um Stecker oder Buchse handeln kann - die Beschränkung auf die auf einen Stecker hinweisenden Bezugszeichen dienen nur der Vereinfachung) sind zwei Hochspannungskabel 4 in einer Steckvorrichtung zusammengeführt und fest miteinander verbunden. Das Leiterkontaktteil 6 ist hier ein zusammengesetztes Teil, bestehend aus einem Verpreßabschnitt 6a für jedes Kabel, einem Kontaktabschnitt 6c, und einer hierzu rechtwinklig verlaufende Verbindungsbrücke 6b zur Verbindung dieser Abschnitte. Die Verpreßabschnitte 6a sind mit Hilfe jeweils einer Blindschraube 57 mit der Verbindungsbrücke 6b verbunden, die Verbindungsbrücke 6b wiederum mit Hilfe einer Blindschraube 58 mit dem Kontaktabschnitt 6c. Die Verpreßabschnitte 6a sind auch hier mit einem Schrumpfschlauch 26 abgedeckt. Die Verbindungsbrücke 6b sowie der angrenzende Teil des Kontaktabschnitts 6c sind hingegen mit Formteilen 26a aus isolierendem Kunststoff (z.B. Gießteilen) abgedeckt. Im übrigen treffen die vorausgehenden Ausführungen zu den Einfach-Steckvorrichtungen gleichermaßen für die Verzweigungs-Steckvorrichtungen zu.

Bei einer anderen (nicht gezeigten) Ausführungsform ist statt der Blindschraube 57 eine durchgehende Schraube mit rückwärtiger Mutter vorgesehen, wobei der Schraubenkopf form- oder reibschlüssig gegen Drehung relativ zum Verpreßabschnitt 6a gesichert ist. Die Formteile 26a sind hier als abnehmbare Gummikappen ausgebildet. Hierdurch können die Muttern sowie die Blindschraube 58 bei geöffneten Gehäuse nachgezogen werden.

Die beschriebenen Steckvorrichtungs-Systeme sind den rauhen Bedingungen und den hohen Sicherheitsanforderungen des Eisenbahnbetriebs in besonderer Weise gewachsen; sie können jedoch ebenso vorteilhaft der Verbindung stationärer Hochspannungsleitungen dienen.

## Patentansprüche

1. Steckvorrichtungs-System, ausgelegt für Hochspannung im Mittelspannungsbereich, und für Spannung im darunterliegenden Bereich, insbesondere zur Verbindung von durchlaufenden Kabeln in Eisenbahnzügen,
- gebildet durch wenigstens zwei komplementäre Steckvorrichtungen (2, 3) zum Herstellen wenigstens einer Leiterverbindung,
- wobei die Steckvorrichtungen (2, 3) innere Leiterteile (6, 7, 10, 11) sowie äußere Gehäuseteile (8, 9) aufweisen, und
- wobei die Leiterteile (6, 7, 10, 11) im zusammengesteckten Zustand des Steckvorrichtungs-Systems (1) lückenlos und dicht mit isolierendem Material gegenüber den Gehäuseteilen (8, 9) abgedeckt sind.

2. Steckvorrichtungs-System nach Anspruch 1, bei welchem zwischen den abgedeckten Leiterteilen (6, 7, 10, 11) und dem Gehäuse ein oder mehrere Hohlräume (23, 25) vorhanden sind.

3. Steckvorrichtungs-System nach Anspruch 1 oder 2, bei welchem die Abdeckung der Leiterteile (6, 7, 10, 11) ganz oder teilweise durch wenigstens eine Schrumpffolie oder wenigstens einen Schrumpfschlauch (26) realisiert ist.

4. Steckvorrichtungs-System nach einem der Ansprüche 1 bis 3, bei welchem die Abdeckung der Leiterteile (6, 7) im Steckbereich durch eine Labyrinthdichtung und/oder Steckdichtung erzielt ist.

5. Steckvorrichtungs-System nach Anspruch 4, bei welchem die Steckdichtung zwei in Steckrichtung überlappende Dichtelemente (31, 32) umfaßt.

6. Steckvorrichtungs-System nach Anspruch 4 oder 5, bei welchem die die Steckdichtung ein nachgiebiges und ein hartes Dichtelement (31, 32) umfaßt.

7. Steckvorrichtungs-System nach einem der Ansprüche 1 bis 6, bei welchem im getrennten Zustand der Steckvorrichtungen (2, 3) im Steckbereich eine Labyrinthisolierung realisiert ist, die für eine Verbindung von Leiterteilen (6, 7) zum Gehäuse einen relativ langen Weg über isolierende Oberflächen erfordert.

8. Steckvorrichtungs-System nach Anspruch 7, bei welchem die Labyrinthisolierung dadurch realisiert ist, daß eine Steckvorrichtung (6) ein inneres Kontaktelement (33) aufweist, welches in einer isolierenden Büchse sitzt, und die andere Steckvorrichtung (7) ein dazu komplementäres äußeres Kontaktelement (36) aufweist, welches auf seiner Außenseite mit isolierendem Material belegt ist.

9. Steckvorrichtungs-System nach Anspruch 8, bei welchem das äußere Kontaktelement (36) zusätzlich stirnseitig einen Aufsatz (37) aus isolierendem Material aufweist.

10. Steckvorrichtungs-System, insbesondere nach einem der Ansprüche 1 bis 9, ausgelegt für Hochspannung im Mittelspannungsbereich, und für Spannung im darunterliegenden Bereich, insbesondere zur Verbindung von durchlaufenden Kabeln in Eisenbahnzügen,
- gebildet durch wenigstens zwei komplementäre Steckvorrichtungen (2, 3) zum Herstellen wenigstens einer Leiterverbindung,
- wobei die Steckvorrichtungen (2, 3) spannungsführende Leiterkontaktteile (6, 7) aufweisen,
- welche so mit isolierendem Material ausgerüstet sind, daß im getrennten, aber steckbereiten Zustand des Steckvorrichtungs-Systems (1) bei beiden Steckvorrichtungen (2, 3) eine Berührung - spannungsführender Teile durch Personen ausgeschlossen ist.

11. Steckvorrichtungs-System nach Anspruch 10, bei welchem die spannungsführenden Teile hinter ausreichend engen Spalten oder Durchgängen des isolierenden Materials angeordnet sind.

12. Steckvorrichtungs-System nach Anspruch 10 oder 11, bei welchem die spannungsführenden Teile stirnseitig mit isolierendem Material abgedeckt sind.

13. Steckvorrichtungs-System nach einem der Ansprüche 10 bis 12, bei welchem eine Steckvorrichtung (6) ein inneres Kontaktelement (33) aufweist, welches in einer isolierenden Büchse sitzt.

14. Steckvorrichtungs-System nach einem der Ansprüche 10 bis 13, bei welchem eine Steckvorrichtung (7) ein äußeres hohlzylindrisches Kontaktelement (36) aufweist, welches in seinem Inneren mit einem zentralen, stirnseitig endenden Körper oder Dorn (38) aus isolierendem Material ausgerüstet ist, und das komplementäre innere Kontaktelement (33) der anderen Steckvorrichtung (6) im zusammengesteckten Zustand den zentralen Körper bzw. Dorn (38) aufnimmt.

15. Steckvorrichtungs-System, insbesondere nach einem der Ansprüche 1 bis 14,
- gebildet durch wenigstens zwei komplementäre Steckvorrichtungen (2, 3) zum Herstellen wenigstens einer Leiterverbindung,
- wobei wenigstens eine der Steckvorrichtungen (2, 3) ein einstückiges Leiterkontaktteil (6, 7) aufweist, das einerseits mit einem Kabelende zu verpressen ist und andererseits durch Berührung eines Leiterkontaktteils (7, 6) der anderen Steckvorrichtung (3, 2) die Leiterverbindung herstellt,
- wobei das Leiterkontaktteil (6, 7) im Verpreßbereich weich und im Steckbereich hart ist.

16. Steckvorrichtungs-System nach Anspruch 15, bei welchem die harte Ausbildung des Leiterkontaktteils (6, 7) im Steckbereich durch Wärmebehandlung erzielt ist.

17. Steckvorrichtungs-System nach Anspruch 15, bei welchem das Leiterkontaktteil (6, 7) einstückig aus wenigstens zwei Metallteilen verschiedener Härte zusammengesetzt ist.

18. Steckvorrichtungs-System nach einem der Ansprüche 1 bis 17, bei welchem die Gehäuseteile (8, 9) zum Herstellen einer steckbaren Masseverbindung dienen.

19. Steckvorrichtungs-System nach einem der Ansprüche 1 bis 18, bei welchem das innere und das äußere Kontaktelement (33, 36) und/oder die Kontaktelemente (33, 36) und die Gehäuseteile (8, 9) konzentrisch zueinander angeordnet sind.

20. Steckvorrichtungs-System nach einem der Ansprüche 1 bis 19, bei welchem die Einführung eines Kabels (4, 5) in die Steckvorrichtung (2, 3) zum Zweck einer Verdrehsicherung als eine Art Stopfbüchse mit einem nachgiebigen Druckelement ausgebildet ist.

21. Steckvorrichtungs-System nach Anspruch 20, bei welchem zwischen Kabel (4, 5) und Gehäuseteil (8, 9) ein Ring (54) aus nachgiebigem Material in Kabellängsrichtung gedrückt wird.

22. Steckvorrichtungs-System nach einem der Ansprüche 1 bis 21, welches aus einem Satz von zwei komplementären Steckvorrichtungen folgender Gruppe besteht: Stecker, Buchse, Verzweigungsstecker, Verzweigungsbuchse, Blindstecker, Blindbuchse, Überspannungsableiter-Stecker, Überspannungsableiter-Buchse, Spannungsanzeige-Stecker, Spannungsanzeige-Buchse.
